# EUROPÄISCHE PATENTSCHRIFT

(11) **EP 0 563 528 B1**
(45) Veröffentlichungstag und Bekanntmachung des Hinweises auf die Patenterteilung: **27.11.1996**
(21) Anmeldenummer: 93101573.9
(22) Anmeldetag: 02.02.1993
(51) Int. Cl.: F24D 19/00, F24D 19/06

(54) **Anschlussarmatur für Heizkörper**
Connection fittings for heaters
Connexion de branchement pour radiateurs

(30) Priorität: 31.03.1992 DE 4210607
(43) Veröffentlichungstag der Anmeldung: 06.10.1993
(73) Patentinhaber: KERMI GmbH, D-94447 Plattling (DE)
(72) Erfinder: Lühmann, Karlheinz, W-8351 Neuhausen - Offenberg (DE)
(74) Vertreter: Schwabe, Hans-Georg, Dipl.-Ing.

(56) Entgegenhaltungen:
- EP-A- 0 171 780
- DE-A- 1 579 944
- NL-A- 8 600 634

## Beschreibung

Die Erfindung betrifft eine Anschlußarmatur für Heizkörper gemäß dem Oberbegriff des Patentanspruchs 1. Unter dem im folgenden verwandten Begriff Heizungsanlage soll ein System aus zumindest einem Heizkörper und den diesen versorgenden Rohrleitungen verstanden werden; selbstverständlich sind bei einer üblichen Heizungsanlage normalerweise mehrere Heizkörper, zum Teil in verschiedenen Räumen, und in unterschiedliche Rohrleitungsstränge aufgeteilte Rohrleitungen vorgesehen.

Bei der Installation einer derartigen Heizungsanlage wird üblicherweise so vorgegangen, daß in einem Rohbau zunächst die Rohrleitungen verlegt und entsprechend den vorgesehenen Anbringungsorten für den oder die Heizkörper abgelängt werden. Dann werden an den vorgesehenen Stellen die Heizkörper an in der Wand oder im Boden angebrachten Halterungen montiert. Daraufhin werden die Ansschlußteile für den Heizkörper an diesem angebracht, beispielsweise eine Ventilgarnitur, wie sie in der gattungsgemäßen DE-A-31 20 396 beschrieben ist.

Eine derartige Ventilgarnitur weist ein oben am Heizkörper angebrachtes eigentliches Ventilteil auf, welches über ein Steigrohr mit einem unten am Heizkörper angebrachten Anschlußteil verbunden wird. Die Anpassung an unterschiedliche Höhen von Heizkörpern wird durch entsprechende Anpassung der Länge des Steigrohrs ermöglicht.

In dem unteren Anschlußteil sind Anschlußstutzen für den Heizwasser-Vorlaufanschluß, den Heizkörper-Vorlaufanschluß, den Heizwasser-Rücklaufanschluß und den Heizkörper-Rücklaufanschluß vorgesehen. Zwischen dem Heizkörper-Vorlaufanschluß und dem Heizwasser-Rücklaufanschluß ist ein Bypasskanal mit einer Umsteuereinrichtung zur Umstellung von Einrohr- auf Zweirohrbetrieb des Heizkörpers vorgesehen.

Wenn sämtliche Anschlüsse der Ventilgarnitur an deren Verbindungsteile, den Heizkörper und die Versorgungsleitungen erfolgt sind, so wird die gesamte Heizungsanlage durch Abdrücken auf Dichtigkeit überprüft. Dann gehen die Baumaßnahmen bis zur Fertigstellung des Objektes weiter.

In der DE-U-87 08 437 ist eine vereinfachte Anschlußarmatur für Plattenheizkörper beschrieben, bei welcher ein dem unteren Armaturenkörper zugeordneter, direkt auf dessen Rücklaufanschluß einwirkender Ventilkörper vorgesehen ist; der Armaturenkörper und der Ventilkörper sind daher zu einer Einheit zusammengefaßt. Hierdurch läßt sich möglicherweise die Zeit für das Anbringen einer Ventilgarnitur am bereits montierten Heizkörper verringern, grundsätzlich ändert sich jedoch an der Art und Weise der Installation der Heizungsanlage nichts.

Bislang ist die Installation einer Heizungsanlage verhältnismäßig zeitaufwendig und führt darüber hinaus zu weiteren Problemen, denen im Stand der Technik offenbar bislang keine Beachtung geschenkt wurde.

Zunächst einmal ist es nach dem Stand der Technik erforderlich, die Heizkörper bereits in einer verhältnismäßig frühen Rohbauphase zu montieren, da erst nach dem Abdrücken der Heizungsanlage weitere Baumaßnahmen durchgeführt werden können. Während der weiteren Baumaßnahmen sind die Heizkörper jedoch der Gefahr ausgesetzt, beschädigt zu werden. Darüber hinaus sind die bereits installierten Heizkörper auch diebstahlsgefährdet, da während der frühen Rohbauphasen auch das Innere eines Rohbaus im allgemeinen frei zugänglich ist.

Häufig wird versucht, die Heizkörper durch eine aufwendige Verpackung, die auch im montierten Zustand in der Rohbauphase am Heizkörper verbleibt, gegen Beschädigungen zu schützen. Dies ist zunächst einmal schon an sich kostenaufwendig, und erfordert darüber hinaus noch weitere Arbeitsschritte gegen Ende der Bauphase, nämlich um die Verpackung von den Heizkörpern wieder abzunehmen. Weiterhin bringt eine aufwendige, voluminöse Verpackung auch Entsorgungsprobleme mit sich.

Aus der DE-A-1 579 944 ist ein Strahlungsschirm bekannt, der an der Wand eines Gebäudes zu befestigen ist. Für den Zu- und Rücklauf eines zu installierenden Heizkörpers sind an dem Strahlungsschirm zwei Leitungen vorgesehen. Über an dem Strahlungsschirm angeordneten Befestigungsabschnitten läßt sich der Heizkörper an dem Strahlungsschirm und damit an der zugeordneten Wand festlegen.

Aus der NL-A-8 600 634 ist eine Heizungsanordnung bekannt, die in ihrer Ausgestaltung und strömungstechnischen Verwirklichung aufwendig ist. Dabei ist eine Vorlaufleitung über Schläuche mit angeschlossenen Heizkörpern verbunden. An den Heizkörpern sind an deren Endabschnitten Ventile vorgesehen. Über die Ventile wird ein Heizmedium in die Rücklaufrohre eingeleitet.

Letztlich ist aus der EP-A-0 171 780 eine Montagevorrichtung für einen Heizkörper bekannt, bei dem der Heizkörper zwischen zwei backenartige Abschnitte mit jeweiligen Halte- und Anschlußvorrichtungen geklemmt wird. Die backenartigen Klemmvorrichtungen, die gleichzeitig seitliche Verkleidungen darstellen können, sind über Parallelogrammgestänge miteinander verbunden.

Es ist die Aufgabe gemäß der vorliegenden Erfindung, eine Anschlußarmatur zur Verfügung zu stellen, über die wenigstens zwei Vorläufe und zwei Rückläufe für jeweilige Heizkörper montagefreundlich zur Verfügung gestellt werden.

Diese Aufgabe wird durch eine Anschlußaramatur mit den im Patentanspruch 1 aufgeführten Merkmalen gelöst. Vorteilhafte Ausführungsformen gehen aus den dem Patentanspruch 1 untergeordneten Patentansprüchen hervor.

Der Erfindung liegt die Erkenntnis zugrunde, zunächst nur die Rohrleitungen zu verlegen und an diese jeweils (statt eines Heizkörpers) eine spezielle Anschlußarmatur anzuschließen. Dieses aus Rohrleitungen und der Anschlußarmatur bestehende System wird dann auf Dichtigkeit überprüft. Erst wenn der Bau fertiggestellt ist, möglicherweise sogar erst bei der Durchführung der letzten Innenausbaumaßnahmen, werden die Heizkörper jeweils an die Anschlußarmaturen angeschlossen.

Die erfingungsgemäße Anschlußarmatur kann wie folgt zum Einsatz gelangen: Anbringung einer Anschlußarmatur an der Wand oder am Boden des Installationsortes für den Heizkörper; Anschluß der Rohrleitungen an die Anschlußarmatur; Absperren der Heizkörperanschlüsse der Anschlußarmatur; Abdrücken der gesamten, aus den Rohrleitungen und der Anschlußarmatur bestehenden Anlage; und Montage des Heizkörpers an der Anschlußarmatur zu einem späteren, geeigneten Zeitpunkt.

Die Montage der Heizkörper kann daher auf einen Zeitpunkt verschoben werden, an welchem die zu beheizenden Räume bereits fertiggestellt sind, einschließlich Fußboden-Verlegearbeiten, Malerarbeiten und dergleichen. Die Heizkörper können ab Fabrik oder Lager in wiederverwendbaren Transportvorrichtungen angeliefert und umgehend montiert werden; zum Schutz gegen Beschädigungen dienendes Verpackungsmaterial ist nicht mehr nötig. Hiermit ergeben sich auch nicht unbeträchtliche Kostenersparnisse, da das Kapital für die Heizkörper erst erheblich später bereitgestellt werden muß, als dies bislang nach dem Stand der Technik erforderlich war.

Bei der Installation können vorteilhaft zum Absperren der Heizkörperanschlüsse der Anschlußarmatur dort vorgesehene Absperrorgane betätigt werden. Statt dessen können aber auch beispielsweise Blindstopfen oder ähnliches eingesetzt werden.

Vor dem Abdrücken der gesamten Heizungsanlage sollte ein an der Anschlußarmatur vorgesehener Bypass für Einrohr-Zweirohrbetrieb geöffnet werden. Vorzugsweise wird bereits bei der Montage der Anschlußarmatur an dieser eine Heizkörperbefestigungseinrichtung angebracht, an welcher später der Heizkörper montiert wird. Hierdurch werden spätere Schritte zur Anbringung eines Heizkörpers an einer Wand oder dem Boden entbehrlich.

Vorzugsweise wird der Anschluß der Rohrleitungen an die Anschlußarmatur und/oder der Anschluß des Heizkörpers an der Anschlußarmatur durch Schnellkupplungen vorgenommen; auch hierdurch ergibt sich eine Einsparung an Montagezeit.

Wie nachstehend noch im einzelnen erläutert wird, werden üblicherweise an die Rohrleitungen mehrere Anschlußarmaturen für mehrere Heizkörper angeschlossen, wobei eine Anschlußarmatur nicht nur einen, sondern sogar zwei oder mehrere Heizkörper versorgen kann.

Vorzugsweise wird an der Anschlußarmatur eine Frontverkleidung und gegebenenfalls eine Seitenverkleidung angebracht. Hierdurch läßt sich eine Anpassung an Heizkörperverkleidungen erreichen, die eine immer größere Verbreitung finden. Hierzu wird die Frontverkleidung der Anschlußarmatur vorzugsweise lösbar mit einer oder mehreren benachbarten Heizkörperverkleidung bzw. -verkleidungen verbunden, beispielsweise durch Einrasten, Einhängen, Schnappbefestigungen oder dergleichen. Die Frontverkleidung der Anschlußarmatur ist auch sehr gut dazu geeignet, weitere Anzeige- oder Bedienungselemente aufzunehmen. Hierzu wird an und/oder in der Frontverkleidung zumindest ein Anzeige- oder Steuerorgan für den Betrieb des Heizkörpes angebracht, vorzugsweise ein Sollwertsteller für eine thermostatische Temperaturregelung. Hierdurch wird erreicht, daß derartige Anzeige- oder Steuerorgane zum geeigneten Zeitpunkt in der Frontverkleidung eingebaut werden können, wobei möglicherweise der Einbau bereits werksseitig erfolgt, so daß später bei der Montage der Heizkörper kein zusätzlicher Zeitaufwand für derartige Montageschritte erforderlich ist.

In bestimmten Einbausituationen kann es aus technischen oder ästhetischen Gründen vorteilhaft sein, die erforderliche Heizleistung auf mehrere Heizkörper aufzuteilen. Hierzu kann an eine einzige Anschlußarmatur der Anschluß von zwei oder auch mehreren Heizkörpern erfolgen; in diesem Falle muß die Anschlußarmatur auch nur einmal an die Rohrleitungen angeschlossen werden.

Die voranstehend im Zusammenhang mit der Montage der erfindungsgemäßen Anschlußarmatur genannten Vorteile gelten selbstverständlich sinngemäß auch für diese selbst.

Vorzugsweise erstrecken sich die Rohrleitungs-Anschlußmittel zur Rückseite der Anschlußarmatur hin. In diesem Fall bleiben nämlich die Rohrleitungen "unsichtbar". Zumindest die Heizkörper-Anschlußmittel können oder sollten mit jeweils einer Schnellkupplung versehen sein, damit der spätere Anschluß der Heizkörper ohne aufwendige Montagevorgänge erfolgen kann. Um das Abdrücken der (vorläufigen) Heizungsanlage auf einfache Weise zu ermöglichen, also der aus Anschlußarmaturen und Rohrleitungen bestehenden Anlage, ist für die Heizkörper-Anschlußmittel der Anschlußarmatur vorzugsweise jeweils ein Absperrorgan vorgesehen.

Für den universellen Einsatz der Anschlußarmatur für den Einrohr- oder Zweirohrbetrieb weist die Anschlußarmatur vorzugsweise einen einstellbaren Bypass mit Nullabsperrung auf.

Die Anschlußarmatur sollte mit zumindest einem Heizkörperventil versehen sein, welches vorzugsweise eine k_{V}-Werteinstellung aufweist.

Weitere vorteilhafte Ausgestaltungen der Erfindung betreffen Merkmale, die die Montage des Heizkörpers und/oder von Zusatzeinrichtungen an der Anschlußarmatur erleichtern. Hierzu sollte die Anschlußarmatur zumindest eine Montagevorrichtung zur Montage eines Heizkörpers aufweisen, und die Montagevorrichtung sollte in bezug auf die Anschlußarmatur einstellbar ausgebildet sein, insbesondere höhen- und/oder seiteneinstellbar. Bei der Montage des Heizkörpers wird dieser dann einfach in die Montagevorrichtung eingehängt, durch Einrasten befestigt oder dergleichen. Um in diesem Zusammenhang die Rohrverbindung mit dem Heizkörper zu erleichtern, sollten die Heizkörper-Anschlußmittel der Anschlußarmatur bezüglich Höhen-, Seiten- und Winkelstellung einstellbar ausgebildet sein; dies läßt sich beispielsweise durch flexible Anschlußrohre erreichen.

Zur Anbringung einer Zusatzeinrichtung wie etwa einer Heizkostenanteils-Meßeinrichtung, einer Temperaturanzeige, oder einer (elektronischen) Regeleinrichtung ist die Anschlußarmatur vorteilhafterweise mit einer entsprechenden Haltevorrichtung versehen.

Weiterhin sollte die Anschlußarmatur eine Frontverkleidung aufweisen und/oder eine Seitenverkleidung und/oder eine obere Verkleidung. Hierdurch wird eine Anpassung des Erscheinungsbildes der Anschlußarmatur an die entsprechende Verkleidung des oder der Heizkörper erreicht. Darüber hinaus eignet sich die Verkleidung der Anschlußarmatur, insbesondere die Frontverkleidung, zur Anbringung zumindest eines Funktionsbauteils wie etwa eines Sollwertstellers einer thermostatischen Regelung oder einer Anzeigevorrichtung.

Insgesamt wird daher gemäß der vorliegenden Erfindung eine Anschlußarmatur bereitgestellt, welche nach Art eines "Funktionsblocks" sämtliche Einstell-, Bedienungs- und Anzeigeelemente aufweist, die für die Inbetriebnahme und den normalen Betrieb der Heizungsanlage erforderlich sind, soweit es die Heizkörper betrifft.

Die Erfindung wird nachstehend anhand zeichnerisch dargestellter Ausführungsbeispiele näher erläutert, aus welchen weitere Vorteile und Merkmale hervorgehen. Es zeigt:
- Fig. 1: eine Vorderansicht, teilweise im Schnitt, einer Anschlußarmatur gemäß der vorliegenden Erfindung, die zwischen zwei (teilweise dargestellten) Heizkörpern angeordnet ist;
- Fig. 2: eine Aufsicht auf die in Fig. 1 dargestellte Anordnung;
- Fig. 3: eine ähnliche Vorderansicht wie in Fig. 1, jedoch mit einer durch eine Frontverkleidung verblendeten Anschlußarmatur;
- Fig. 4: eine Aufsicht auf die in Fig. 3 dargestellte Anordnung;
- Fig. 5: eine Vorderansicht auf eine zentrale Frontverkleidung einer zentralen Anschlußarmatur, an welcher in symmetrischer Anordnung auf jeder Seite zwei Plattenheizkörper angeschlossen sind, die durch Frontverkleidungen voneinander getrennt sind, deren Form im wesentlichen an die Form der Frontverkleidung der Anschlußarmatur angepaßt ist.

Eine Anschlußarmatur gemäß der vorliegenden Erfindung ist in Fig. 1, 2 allgemein mit der Bezugsziffer 10 bezeichnet. Bei der dargestellten Ausführungsform dient die Anschlußarmatur 10 zur Versorgung zweier Plattenheizkörper 32, 40. Der Anschluß an den einen Plattenheizkörper 32 erfolgt oben über ein Rohr 12 der Anschlußarmatur 10 und unten über ein Rohr 20; hierzu können an den Rohren 12, 20 (nicht dargestellte) Schnellkupplungen vorgesehen sein.

In entsprechender Weise erfolgt der Anschluß der Anschlußarmatur 10 an den anderen Plattenheizkörper 40 über ein oberes Rohr 14 bzw. ein unteres Rohr 22, und auch diese beiden Rohre 14, 22 können mit (nicht dargestellten) Schnellkupplungen versehen sein.

Die Verbindung zwischen dem oberen Rohr 12, 14 und dem unteren Rohr 20, 22 erfolgt über einen ersten Steigrohrabschnitt 16 und einen zweiten Steigrohrabschnitt 18, zwischen denen ein Stutzen 28 (Fig. 2) sitzt, an welchem ein übliches Thermostatventil vorgesehen ist.

Der Anschluß an die Rohrleitungen der Heizanlage erfolgt über einen Rohrleitungsanschluß 24 und einen Rohrleitungsanschluß 26.

Wie aus der Aufsicht gemäß Fig. 2 deutlich wird, weist der linke Plattenheizkörper 32 eine vordere Heizplatte 36 und eine hintere Heizplatte 34 auf. Zum Anschluß an das Rohr 12 der Anschlußarmatur 10 dient ein Anschlußstutzen 38 des Heizkörpers 32.

Entsprechend weist der rechte Plattenheizkörper eine vordere Heizplatte 44 und eine hintere Heizplatte 42 auf. Die Verbindung des oberen Rohrs 14 der Anschlußarmatur 10 erfolgt über einen Anschlußstutzen 46 des Heizkörpers 40.

Die Darstellungsweise in den Fig. 3, 4 entspricht der Darstellung der Fig. 1, 2. In der Vorderansicht von Fig. 3 sind von einer Anschlußarmatur nur die Rohrleitungsanschlüsse 64, 66 erkennbar (entsprechend den Rohrleitungsanschlüssen 24, 26 in Fig. 1), da der übrige Abschnitt der Anschlußarmatur in Fig. 3 durch eine Frontverkleidung 50 abgedeckt ist.

Anders als bei dem Thermostatventil 30 in Fig. 1, 2 ist bei der in den Fig. 3, 4 dargestellten Ausführungsform der Erfindung ein vom Heizungsventil getrennter Sollwert-Einsteller 52 vorgesehen, der in der Frontverkleidung 50 angeordnet ist. Dieser Sollwert-Einsteller ist als linearer Sollwert-Einsteller 52 ausgebildet und weist hierzu einen durch einen Schlitz 56 geführten Schieber 54 auf, der gleichzeitig als Zeiger auf einer von 1 bis 5 reichenden Skala des Sollwert-Einstellers 52 dient.

Wie in Fig. 1, 2 versorgt auch die in den Fig. 3, 4 gezeigte Anschlußarmatur gemäß der vorliegenden Erfindung zwei Plattenheizkörper 60, 62, die sich von beiden Seiten der Anschlußarmatur aus erstrecken. Nach oben wird die gesamte Anordnung aus den beiden Plattenheizkörpern 60, 62 und der Anschlußarmatur mit ihrer Frontverkleidung 50 durch eine obere Verkleidung 58 abgedeckt, die mit Belüftungsöffnungen für den Durchtritt der erwärmten Luft versehen ist.

Selbstverständlich könnte auch die in Fig. 1, 2 gezeigte Anschlußarmatur 10 nachträglich mit einer Frontverkleidung versehen werden, die dann ein entsprechendes Loch für das Thermostatventil 30 aufweisen müßte.

Es wird darauf hingewiesen, daß grundsätzlich dieselbe Anschlußarmatur (beispielsweise die Anschlußarmatur 10) zum Anschluß von einem und von zwei Heizkörpern verwendet werden kann; soll die Anschlußarmatur 10 nur einen Heizkörper versorgen, so könnten etwa die Rohre 10, 20 verschlossen werden, so daß nur noch die Rohre 14, 22 funktionsfähig sind. Selbstverständlich ist es aber auch möglich, entsprechend der Zahl anzuschließender Heizkörper unterschiedliche Anschlußarmaturen auszubilden. Eine Anschlußarmatur für den Anschluß nur eines Heizkörpers würde sich von der Anschlußarmatur 10 beispielsweise dadurch unterscheiden, daß die Rohre 12, 20 fehlen (und nur noch die Rohre 14, 22 vorhanden sind).

Fig. 5 erläutert noch einmal anhand einer Vorderansicht mehrerer von einer einzigen Anschlußarmatur versorgter Heizkörper die vielfältigen Möglichkeiten, welche die vorliegende Erfindung bietet.

Eine im Zentrum angeordnete, erfindungsgemäße Anschlußarmatur wird durch eine Frontverkleidung 110 nach vorn abgedeckt, von der Anschlußarmatur sind nur die sich nach unten erstreckenden Rohrleitungsanschlüsse 112, 114 für den Anschluß an die Rohrleitungen erkennbar.

Auf der in Fig. 5 linken Seite werden von der Anschlußarmatur ein Plattenheizkörper 120 und ein Plattenheizkörper 116 versorgt, und diese beiden Plattenheizkörper 120, 116 sind durch eine Frontverkleidung 118 getrennt, die im Design an die Frontverkleidung 110 der Anschlußarmatur angepaßt ist.

Auf der in Fig. 5 rechten Seite werden von der Anschlußarmatur ein Plattenheizkörper 122 und ein Plattenheizkörper 126 versorgt, die durch eine Frontverkleidung 124 getrennt sind, die (ebenso wie die linke Frontverkleidung 118) ebenfalls im Design an die Frontverkleidung 110 der Anschlußarmatur angepaßt ist.

Insbesondere aus der Darstellung von Fig. 5 werden auch die Vorteile der vorliegenden Erfindung deutlich, die darin bestehen, daß in der Rohbauphase eines Baus nur die sich in Fig. 5 hinter der Frontverkleidung 110 verbergende Anschlußarmatur vorgesehen ist, die mit ihren Rohrleitungsanschlüssen 112, 114 an die Rohrleitungen der Heizungsanlage angeschlossen ist. Sämtliche anderen in Fig. 5 dargestellten Teile, nämlich die vier Plattenheizkörper 116, 120, 122 und 126, sowie die zusätzlichen Frontverkleidungen 118, 124, aber auch die Frontverkleidung 110 der Anschlußarmatur sowie eine die gesamte Anordnung abdeckende obere Verkleidung 128 sind in der Rohbauphase nicht vorhanden und werden erst beim Endausbau montiert. All diese Teile stören daher in der Rohbauphase nicht, und können weder beschädigt oder auf andere Weise in ihrer Funktion beeinträchtigt werden, und können auch nicht gestohlen werden.

## Patentansprüche

1. Anschlußarmatur (10) für Heizkörper mit den folgenden Merkmalen:
- Anschlußmittel (24, 26) zum Anschluß an Rohrleitungen mit einem Zu- und einem Rücklauf;
- Anschlußmittel (12, 14, 20, 22) zum Anschluß an zumindest einen Heizkörper mit mindestens einem Zu- und einem Rücklauf (14, 22);
- Befestigungsmittel zur ortsfesten Anbringung der Anschlußarmatur (10),
- das Anschlußmittel (26) für den Zulauf ist über eine Steigleitung (16, 18) an einen Zulauf (14) eines Heizkörpers (40) anschließbar;
- ein Bypaß mit einer Einstelleinrichtung ist vorgesehen, über den die Anschlußmittel (24, 26) verbindbar sind.
**gekennzeichnet** durch die folgenden Merkmale:
a) die Steigleitung weist einen längeren (18) und einen kürzeren (16) Abschnitt auf, wobei zwischen diesen Abschnitten zumindest eine Ventileinrichtung (30) angeordnet ist,
b) an der Steigleitung sind oberhalb der Ventileinrichtung wenigstens zwei Anschlußmittel (12, 14) für Heizkörper (32, 40) angeordnet,
c) an dem Anschlußmittel (24) für den Rücklauf sind wenigstens zwei Anschlußmittel (20, 22) für wenigstens zwei Heizkörper (32, 40) vorgesehen.

2. Anschlußarmatur nach Anspruch 1, dadurch **gekennzeichnet**, daß die Rohrleitungs-Anschlußmittel (24, 26) sich zur Rückseite der Anschlußarmatur hin erstrecken.

3. Anschlußarmatur nach zumindest einem der Ansprüche 1 und/oder 2, dadurch **gekennzeichnet**, daß die Heizkörper-Anschlußmittel (12, 14, 20, 22) jeweils mit einer Schnellkupplung versehen sind.

4. Anschlußarmatur nach zumindest einem der Ansprüche 1 bis 3, dadurch **gekennzeichnet**, daß die Heizkörperanschlußmittel (12, 14, 20, 22) jeweils ein Absperrorgan aufweisen.

5. Anschlußarmatur nach zumindest einem der Ansprüche 1 bis 4, dadurch **gekennzeichnet**, daß der Bypaß eine Nullabsperrung aufweist.

6. Anschlußarmatur nach zumindest einem der Ansprüche 1 bis 5, dadurch **gekennzeichnet**, daß die zumindest eine Ventileinrichtung (30) eine kᵥ-Werteinstellung aufweist.

7. Anschlußarmatur nach zumindest einem der Ansprüche 1 bis 6, dadurch **gekennzeichnet**, daß die Anschlußarmatur zumindest eine Montagevorrichtung zur Montage eines Heizkörpers aufweist.

8. Anschlußarmatur nach Anspruch 7, dadurch **gekennzeichnet**, daß die Montagevorrichtung bezüglich der Anschlußarmatur höhen- und/oder seiteneinstellbar ausgebildet ist.

9. Anschlußarmatur nach zumindest einem der Ansprüche 1 bis 8, dadurch **gekennzeichnet**, daß die Heizkörper-Anschlußmittel (12, 14, 20, 22) bezüglich Höhen-, Seiten- und Winkelstellung einstellbar ausgebildet sind, beispielsweise flexibel.

10. Anschlußarmatur nach zumindest einem der Ansprüche 1 bis 9, dadurch **gekennzeichnet**, daß die Anschlußarmatur zumindest eine Haltevorrichtung zur Anbringung einer Zusatzeinrichtung, wie etwa eine Heizkostenanteils-Meßeinrichtung, eine Temperaturanzeige oder eine elektronische Regeleinrichtung, aufweist.

11. Anschlußarmatur nach zumindest einem der Ansprüche 1 bis 10, dadurch **gekennzeichnet**, daß die Anschlußarmatur eine Frontverkleidung (50) aufweist und/oder eine Seitenverkleidung und/oder eine obere Verkleidung (58).

## Claims

1. Connection fitting (10) for radiators, with the following features:
- connection means (24, 26) for connection to pipes, with an inlet and an outlet;
- connection means (12, 14, 20, 22) for connection to at least one radiator, with at least one inlet and one outlet (14, 22);
- fastening means for the stationary application of the connection fitting (10),
- the connection means (26) for the inlet is connectable by means of an ascending pipe (16, 18) to an inlet (14) of a radiator (40);
- a by-pass with an adjustment device is provided, by means of which the connection means (24, 26) are joinable,
**characterised** by the following features:
a) the ascending pipe comprises a longer (18) and a shorter (16) section, at least one valve device (30) being disposed between these sections,
b) on the ascending pipe above the valve device at least two connection means (12, 14) for radiators (32, 40) are disposed,
c) on the connection means (24) for the outlet at least two connection means (20, 22) for at least two radiators (32, 40) are provided.

2. Connection fitting according to Claim 1, **characterised in that** the pipe connection means (24, 26) extend to the rear of the connection fitting.

3. Connection fitting according to at least one of Claims 1 and/or 2, **characterised in that** the radiator connection means (12, 14, 20, 22) are each provided with a rapid-action coupling.

4. Connection fitting according to at least one of Claims 1 to 3, **characterised in that** the radiator connection means (12, 14, 20, 22) each have a shut-off device.

5. Connection fitting according to at least one of Claims 1 to 4, characterised in that the by-pass has a zero shut-off.

6. Connection fitting according to at least one of Claims 1 to 5, **characterised in that** the at least one valve device (30) has a kᵥ value setting.

7. Connection fitting according to at least one of Claims 1 to 6, **characterised in that** the connection fitting has at least one assembly device for the assembly of one radiator.

8. Connection fitting according to Claim 7, **characterised in that** the assembly device is arranged so as to be height-adjustable and/or laterally adjustable in relation to the connection fitting.

9. Connection fitting according to at least one of Claims 1 to 8, **characterised in that** the radiator connection means (12, 14, 20, 22) are arranged so as to be adjustable in terms of height, lateral position and inclination, for example flexibly.

10. Connection fitting according to at least one of Claims 1 to 9, **characterised in that** the connection fitting has at least one holding device for the application of an additional device such as a heating-cost meter, a temperature display or an electronic controller.

11. Connection fitting according to at least one of Claims 1 to 10, **characterised in that** the connection fitting has a front casing (50) and/or a side casing and/or a top casing (58).

## Revendications

1. Une robinetterie de raccordement (10) pour radiateur présentant les caractéristiques suivantes :
- des moyens de raccordement (24, 26) pour raccordement à des tuyauteries avec une arrivée et un retour ;
- des moyens de raccordement (12, 14, 20, 22) pour raccordement à au moins un radiateur avec au moins une arrivée et un retour (14, 22);
- un moyen de fixation pour montage stationnaire de la robinetterie de raccordement (10) ;
- le moyen de raccordement (26) pour l'arrivée d'eau peut être raccordé à une arrivée (14) d'un radiateur (40) par l'intermédiaire d'une colonne montante (16, 18) ;
- une dérivation avec dispositif d'arrêt est prévue, par l'intermédiaire de laquelle on peut raccorder les moyens de raccordement (24, 26) ;
caractérisée par les caractéristiques suivantes :
a) la colonne montante présente une partie plus longue (18) et une partie plus courte (16), au moins une vanne (30) étant disposée entre ces parties,
b) la colonne montante comprend, au-dessus de la vanne, au moins deux moyens de raccordement (12, 14) pour radiateurs (32, 40),
c) le moyen de raccordement (24) pour la tuyauterie de retour comprend au moins deux moyens de raccordement (20, 22) pour au moins deux radiateurs (32, 40).

2. Une robinetterie de raccordement suivant la revendication 1, caractérisée en ce que les moyens de raccordement pour tuyauteries (24, 26) s'étendent vers la partie arrière de la robinetterie de raccordement.

3. Une robinetterie de raccordement suivant l'une au moins des revendications 1 et/ou 2, caractérisée en ce que les moyens de raccordement pour radiateur (12, 14, 20, 22) sont chacun pourvus d'un raccord rapide.

4. Une robinetterie de raccordement suivant l'une au moins des revendications 1 à 3, caractérisée en ce que les moyens de raccordement pour radiateur (12, 14, 20, 22) présentent chacun un organe d'arrêt.

5. Une robinetterie de raccordement suivant l'une au moins des revendications 1 à 4, caractérisée en ce que la dérivation présente un blocage de zéro.

6. Une robinetterie de raccordement suivant l'une au moins des revendications 1 à 5, caractérisée en ce que la au moins une vanne (30)possède une possibilité de réglage de kᵥ.

7. Une robinetterie de raccordement suivant l'une au moins des revendications 1 à 6, caractérisée en ce que la robinetterie de raccordement présente au moins un dispositif de montage pour le montage d'un radiateur.

8. Une robinetterie de raccordement suivant la revendication 7, caractérisée en ce que le dispositif de montage est construit de manière permettant le réglage en hauteur et/ou en largeur par rapport à la robinetterie de raccordement.

9. Une robinetterie de raccordement suivant l'une au moins des revendications 1 à 8, caractérisée en ce que les moyens de raccordement pour radiateur (12, 14, 20, 22) sont construits de manière permettant le réglage en hauteur, en largeur et le réglage angulaire, sont par exemple flexibles.

10. Une robinetterie de raccordement suivant l'une au moins des revendications 1 à 9, caractérisée en ce que la robinetterie de raccordement présente au moins un dispositif de support pour le montage d'un dispositif supplémentaire, tel qu'un dispositif de mesure de consommation calorifique, un affichage de température ou un dispositif électronique de régulation.

11. Une robinetterie de raccordement suivant l'une au moins des revendications 1 à 10, caractérisée en ce que la robinetterie de raccordement présente un revêtement frontal (50) et/ou un revêtement latéral et/ou un revêtement supérieur (58).
